# EUROPÄISCHE PATENTANMELDUNG

(11) **EP 4 763 338 A1**
(43) Veröffentlichungstag der Anmeldung: **24.06.2026**
(21) Anmeldenummer: 25223721.9
(22) Anmeldetag: 16.12.2025
(51) Int. Cl.: B02C 17/18, B02C 17/16

(54) **RÜHRWERKSKUGELMÜHLE MIT STÜTZSYSTEM ZUR KÜHLUNG DES MAHLBEHÄLTERS**

(30) Priorität: 18.12.2024 DE 102024138556
(71) Anmelder: NETZSCH-Feinmahltechnik GmbH, 95100 Selb (DE)
(72) Erfinder: Wenisch, Benedikt, 95652 Waldsassen (DE); Weiland, Lars-Peter, 95173 Schönwald (DE); Kapp, Matthias, 91365 Weilersbach (DE)

(57) **Zusammenfassung**

Rührwerkskugelmühle mit einem überwiegend als Mahlbehälterrohr ausgeführten Mahlbehälter, in dem eine Rührwelle und die von ihr umgewälzten Mahlkörper umlaufen, und mit einem System zur Ableitung von Wärme aus dem Mahlbehälterrohr, das durch das Mahlbehälterrohr und eine das Mahlbehälterrohr außenumfangsseitig umgreifende Hülse gebildet wird, die ein Kühlmittel zwischen sich führen, wobei die Hülse auf das Mahlbehälterrohr aufgepresst ist und das Mahlbehälterrohr und/oder die Hülse Rillen aufweist/ aufweisen, wobei die Rillen alleine oder auch miteinander zusammenwirkend Kühlmittelkanäle ausbilden durch die ein Kühlmittel zwischen der Hülse und dem Mahlbehälterrohr hindurchgeleitet werden kann.

## Beschreibung

Die Erfindung betrifft eine Rührwerkskugelmühle mit einem Stützsystem zur Kühlung des Mahlbehälters nach dem Oberbegriff des Anspruchs 1 und ein entsprechendes System nach dem Oberbegriff des Anspruchs 12.

### TECHNISCHER HINTERGRUND

Herkömmliche Rührwerkskugelmühlen besitzen als wesentlichen Bestandteil einen vertikal oder horizontal angeordneten Mahlbehälter. Dieser Mahlbehälter ist mit Mahlkörpern gefüllt, welche meist aus harten, verschleißfesten Materialen bestehen, wie etwa Stahl, Glas oder Keramik. In dem Mahlbehälter wird meist mit einem Rührwerk für eine intensive Bewegung der Mahlkörper gesorgt. Durch den Mahlbehälter wird das Mahlgut meist als Mahlgutsuspension kontinuierlich gepumpt, wodurch das feste Mahlgut in der Mahlgutsuspension mit den Mahlkörpern zusammenprallt, wodurch dieses Mahlgut durch die Prall- und Scherkräfte zerkleinert wird.

Entsprechende Mahlbehälter bestehen meist überwiegend aus einem Rohr, dem sogenannten Mahlbehälterrohr, welches mit zwei Flanschringen gehalten und bevorzugt auch abgedichtet wird. Aufgrund der Bewegung der Mahlkörper und auch aufgrund der besagten Prall- und Scherkräfte, prallen sowohl das Mahlgut als auch die Mahlkörper gegen die Innenumfangsfläche des Mahlbehälterrohrs. Das Mahlbehälterrohr ist somit einem starken Verschleiß-Angriff, vor allem durch die Mahlkörper, ausgesetzt. Als Material für das Mahlbehälterrohr wird deshalb meist eine Silizium-Keramik verwendet, welche die notwendigen Anforderungen für eine entsprechende Verschleißbeständigkeit erfüllt. Diese Silizium-Keramik ist - anders als die meisten herkömmlichen Keramiken - hochgradig wärmeleitfähig. Es bietet sich daher an den Mahlbehälter über die Außenumfangsmantelfläche seines Mahlbehälterrohrs zu kühlen, um den Mahlbehälter auf der gewünschten Temperatur zu halten.

Ein anschauliches Beispiel für eine Rührwerkskugelmühle, wie sie auch die Basis für die hiesige Erfindung bildet, ist die als Fig. 5 vorgestellte Rührwerkskugelmühle 5 der Anmelderin. Gut zu erkennen sind hier der Mahlbehälter 2 und die darin umlaufende Rührwelle die die Mahlkörper umwälzt. Ebenfalls gut zu erkennen ist der bei dieser Rührwerkskugelmühle vorgesehene Mantelbehälter, der den Mahlbehälter 2 mit Abstand übergreift. Im so entstehenden Ringraum, radial im Anschluss an die Außenumfangsmantelfläche des Mahlbehälterrohrs, kann ein Kühlmittel, bevorzugt Kühlwasser - direkt mit der Außenumfangsmantelfläche des Mahlbehälterrohrs in Kontakt gebracht werden. Im Stand der Technik werden hier oft Kühlmatten mit Gummi-Lippen verwendet, durch welche spiralförmig Kühlmittel geleitet wird. Diese Kühlmatten bestehen meist aus einem Kunststoff wie PVC und werden am Außenumfang des Mahlbehälterrohrs aufgelegt, um so die Wärme abzuführen. Bei unter sehr ausgeprägtem Wärmeanfall ablaufenden Vermahlungen, zum Beispiel von Kakao, kommen die bisherigen Kühlmatten aus Kunststoff jedoch an ihre thermischen Grenzen.

Neben der ausreichenden Wärmeableitung muss zudem noch ein wichtiger Aspekt bei der Gestaltung des Mahlbehälterrohrs berücksichtigt werden. Es muss unter allen Umständen verhindert werden, dass das Mahlbehälterrohr bricht bzw. wenn ein Bruch erfolgt, dass dann die zum Teil sehr kleinen Mahlkörper in den Kühlmittelkreislauf gelangen. Ein Brechen des Mahlbehälterrohrs kann von vielen Faktoren beeinflusst werden, wie dem Gewicht und den Abmessungen des Mahlbehälterrohrs oder auch der Mahlgutsuspension, dem Mahlraumdruck, der Mahlkörperverteilung und/oder Druckstößen. Um ein Brechen des Mahlbehälterrohrs zu verhindern, ist es intern bekannt, auf den Außenumfang des Mahlbehälterrohrs eine Hülse, meist aus Aluminium aufzupressen. Diese verhindert einerseits den direkten Kontakt des Kühlmittels mit dem Mahlbehälterrohr und erhöht zudem die Festigkeit des Mahlbehälterrohrs durch Abstützung. Da die Mahlbehälterrohre außen geschliffen werden, stellt dies auch keinen höheren Fertigungsaufwand für das Mahlbehälterrohr dar. Meist wird die Hülse mit dem Mahlbehälterrohr verpresst. Die oben angesprochene Kühlmatte kann dann wiederum am Außenumfang der Hülse angebracht werden.

Das schon erwogene Aufpressen einer Hülse hat aber den Nachteil, dass hierdurch die Effektivität, mit der die Wärme über das Mahlbehälterrohr abgeführt werden kann, spürbar sinkt.

Denn auch gut wärmeleitende Metalle, wie etwa Aluminium, leiten Wärme immer noch signifikant schlechter, als die in der Regel für den Mahlbehälter verwendete Spezialkeramik. Außerdem wird durch das Aufpressen einer Hülse als Stützrohr die Wandstärke vergrößert, durch die die Wärme erst einmal hindurchgeleitet werden muss.

### AUFGABE

Es ist somit die Aufgabe der Erfindung eine effizientere Wärmeableitung vom Mahlbehälter zu erreichen ohne auf eine Hülse zum Abstützen des Mahlbehälterrohrs verzichten zu müssen.

### ERFINDUNGSGEMASSE LÖSUNG

Erfindungsgemäß wird diese Aufgabe wie folgt gelöst.

Es wird eine Rührwerkskugelmühle mit einem überwiegend als Mahlbehälterrohr ausgeführten Mahlbehälter, in dem eine Rührwelle und die von ihr umgewälzten Mahlkörper umlaufen, vorgeschlagen. Diese Rührwerkskugelmühle umfasst ein System zur Ableitung von Wärme aus dem Mahlbehälter.

In ihrem weitesten Sinne zeichnet sich die Erfindung dadurch aus, dass das System durch eine das Mahlbehälterrohr außenumfangsseitig umgreifende Hülse (3) gebildet wird, die der Kühlmittelführung dient, wobei die Hülse (3) mit dem Mahlbehälterrohr (2) verpresst ist und Rillen oder Kanäle aufweist, die an der Kühlmittelführung beteiligt sind.

In ihrem bevorzugten, engeren Sinne zeichnet sich die Erfindung dadurch aus, dass das System durch das Mahlbehälterrohr und eine das Mahlbehälterrohr außenumfangsseitig umgreifende Hülse gebildet wird, die derart gestaltet sind, dass das Kühlmittel zwischen der Hülse und dem Mahlbehälterrohr geführt wird. Die Erfindung zeichnet sich dann dadurch aus, dass die Hülse mit dem Mahlbehälterrohr verpresst ist und das Mahlbehälterrohr und/oder die Hülse Rillen aufweist/aufweisen, wobei die Rillen alleine oder auch miteinander zusammenwirkend Kühlmittelkanäle ausbilden durch die ein Kühlmittel zwischen der Hülse und dem Mahlbehälterrohr hindurchgeleitet werden kann.

Unter einer Verpressung der Hülse mit dem Mahlbehälterrohr versteht man einen Pressverbund einer Hülse mit dem Mahlbehälterrohr, der dadurch zustande kommt, dass der Innendurchmesser der Hülse in unmontiertem Zustand kleiner ist, als der Außendurchmesser des Mahlbehälterrohrs, so dass die Hülse und das Mahlbehälterrohr nach der Montage auf ihrer überwiegenden bzw. im Wesentlichen gesamten Kontaktfläche im Presssitz aufeinandersitzen - derart, dass auch in Rohrlängsrichtung mehr als nur unwesentliche Kräfte vom Mahlbehälterrohr auf die Hülse übertragen werden können und umgekehrt. Ob die Verpressung durch ein Aufpressen der Hülse auf das Mahlbehälterrohr mittels einer Presse erfolgt oder, bevorzugt, durch ein thermisches Aufschrumpfen, spielt erst einmal keine Rolle.

Durch die Erfindung in ihrem engeren Sinne wird also die Möglichkeit eröffnet, dass die sehr effizient wärmeleitende Spezialkeramik des Mahlbehälterrohrs, wenn eine solche verwendet wird, in direkten Kontakt mit dem Kühlmittel kommt und dadurch besonders gut Wärme an das Kühlmittel abgeben kann. Jedenfalls ist es nicht länger nötig, dass die abzugebende Wärme erst noch die stützende Hülse durchqueren muss, bevor sie auf das Kühlmittel übergehen kann. Beides verringert die Wärmebelastung des Mahlbehälterrohrs und seines Inhalts signifikant. Letzteres ist z. B. beim Vermahlen von hoher Friktion erzeugendem und dabei hitzeempfindlichem Mahlgut - wie z. B. beim Vermahlen von Schokolade bzw. Kakaobohnen mit hierzu notwendiger hoher Antriebsleistung - von großer Bedeutung.

Im Allgemeinen können somit das schon vorhandene Mahlbehälterrohr und/oder die schon vorhandene Hülse zur internen Kühlmittelführung benutzt werden ohne zusätzliche Teile an dem System anbringen zu müssen. Dies trägt zur Einfachheit des gesamten Systems bei, reduziert den Montageaufwand und es kann in vielen Situationen radialer Bauraum eigespart werden.

Wie schon namhaft gemacht ist es bevorzugt so, dass das Kühlmittel zwischen dem Mahlbehälterrohr und der Hülse geführt wird. Eine Möglichkeit hierfür ist die, dass das Mahlbehälterrohr und die Hülse zusammenwirkende Rillen aufweisen, die gemeinsam Kühlmittelkanäle ausbilden. Eine derartige Gestaltung wird man vor allem dann wählen, wenn des Mahlbehälterrohr mechanisch nicht extrem stark belastet ist und daher die Kerbwirkung von Rillen am Mahlbehälterrohr keine Rolle spielt, sondern das Augenmerk vor allem darauf gerichtet ist eine möglichst große unmittelbare Kontaktfläche zwischen der hervorragend wärmeleitenden Spezialkeramik und dem Kühlmittel herzustellen. Eine andere Möglichkeit ist die, dass die Hülse auf ihrer Innenumfangsfläche - und somit der dem Mahlbehälterrohr zugewandten Fläche - Rillen aufweist, die von dem nicht mit Rillen versehenen, glattflächigen Mahlbehälterrohr zu geschlossenen Kühlkanälen komplettiert werden. So lassen sich Kühlkanäle ausbilden ohne das Mahlbehälterrohr auch nur ansatzweise schwächen.

Wie auch immer, in beiden Fällen stützt die Hülse, die ja über Stege zwischen den Rillen mit dem Mahlbehälterrohr verpresst ist, das Mahlbehälterrohr zusätzlich ab, wodurch eine höhere Festigkeit und Stabilität des Mahlbehälterrohrs bei geringerer Materialstärke erreicht werden kann. So wird die Kühlperformance noch weiter verbessert und eine Gefahr eines Bruchs des Mahlbehälterrohrs verringert.

### OPTIONALE MÖGLICHKEITEN ZUR WEITERBILDUNG DER ERFINDUNG

Eine bevorzugte Ausführungsform besteht darin, dass die besagten Rillen des Mahlbehälterrohrs und/oder der Hülse einen konkaven und bevorzugt halbkreisförmigen lichten Querschnitt aufweisen. Bevorzugt ist die Rillentiefe somit über die gesamte Oberfläche hinweg gleich. Dies trägt einerseits zur leichten Fertigbarkeit der Bauteile bei und sichert andererseits eine gute Führung des Kühlmittels in den so entstehenden Kühlmittelkanälen, ohne dass sich weniger oder kaum durchströmte Bereiche einstellen.

Zudem ist es besonders bevorzugt, wenn die besagten Rillen spiralförmig an der Umfangsfläche umlaufen. Dies ermöglicht eine leichtere, umlaufende, die gesamte Oberfläche erreichende Kühlmittelzirkulation - ohne "Totbereiche" in denen das Kühlmittel kaum zirkuliert und die daher höher wärmebelastet sind.

Eine weitere denkbare Ausführungsform besteht darin, dass das Mahlbehälterrohr aus mehreren, sich umschließenden Rohren besteht. Bevorzugt werden hierbei mindestens zwei Rohre miteinander verpresst, nämlich i. d. R. das Mahlbehälterrohr aus Spezialkeramik und ein glattes Stützrohr aus Aluminium. Mit der Außenseite des Stützrohrs wird die Hülse verpresst. Eine solche Gestaltung ist zwar weniger effektiv in der Kühlung, garantiert aber, dass auch dann, wenn sich am Mahlbehälterrohr ein Riss einstellen sollte, kein Kühlwasser in den Mahlbehälter gelangt und keine Mahlkörper in den Kühlwasserkreislauf gelangen.

Eine weitere denkbare Ausführungsform sieht so aus, dass die Hülse Rillen auf ihrer Außenumfangsfläche aufweist, wobei das Mahlbehälterrohr keine Rillen aufweist. So sind die Kühlkanäle zwar an der dem Mahlbehälterrohr abgewandten Seite angebracht; in manchen Fällen reicht die Kühlleistung aufgrund der hohen Wärmeleitfähigkeiten der Materialien dort aber aus, um die Wärme hinreichend auszuleiten. Der entscheidende Vorteil einer solchen Variation ist, dass auch bei einem eventuellen Riss oder Bruch des Mahlbehälterrohrs kein Kühlmittelaustritt in den Mahlbehälter erfolgen kann um dann dort zumindest aufwendige Reinigungsarbeiten zu erzwingen und umgekehrt bevorzugt auch kein Austritt von Mahlkörpern in den Kühlmittelzweig oder -kreislauf erfolgen kann.

Es ist besonders bevorzugt, wenn die Hülse zumindest größtenteils aus Aluminium oder einer Aluminiumlegierung besteht. Aluminium ist korrosionsbeständig, langlebig und weist vor allem eine entsprechend hohe Wärmeleitfähigkeit auf, um die Wärme aus dem Innenrohr abzuleiten.

Darüber hinaus ist es besonders bevorzugt, wenn das Mahlbehälterrohr zumindest größtenteils aus Keramik, bevorzugt einer Siliziumkarbid-Keramik, besteht. Es ist sehr leicht, aber dabei auch der härteste keramische Werkstoff, weist eine sehr gute Wärmeleitfähigkeit bei einer niedrigen Wärmedehnung sowie eine sehr gute Beständigkeit gegen Säure und Laugen auf.

Eine weitere bevorzugte Ausführungsform besteht darin, dass die Hülse auf das Mahlbehälterrohr aufgeschrumpft worden ist. Hierzu wird die Hülse bevorzugt zunächst - z. B. im Ofen - so erhitzt, dass sie sich so weit aufdehnt, dass sie sich auf das Mahlbehälterrohr aufschieben lässt. Bei einer Abkühlung der Hülse wird daraufhin eine Presspassung erreicht. Der lichte Innendurchmesser der Hülse ist dann so gewählt, dass er bei einer Temperatur, die das Hülsenmaterial ohne Gefügebeeinträchtigung erträgt, größer ist, als der Außendurchmesser des Mahlbehälterrohrs und bei Raumtemperatur kleiner ist, als der Außendurchmesser des Mahlbehälterrohrs.

Weitere Wirkungsweisen, Vorteile und Ausgestaltungsmöglichkeiten ergeben sich aus der figurengestützten Beschreibung des Ausführungsbeispiels.

### FIGURENLISTE

Die Figur 1 zeigt ein bevorzugtes Ausführungsbeispiel für das System zur Wärmeausleitung in geschnittener dreidimensionaler Ansicht.

Die Figur 2 zeigt das bevorzugte Ausführungsbeispiel aus Fig. 1 in geschnittener Seitenansicht.

Die Figur 3 zeigt ein Mahlbehälterrohr mit Rillen des bevorzugten Ausführungsbeispiels in Seitenansicht.

Die Figur 4 zeigt eine Hülse mit Rillen des bevorzugten Ausführungsbeispiels in geschnittener Seitenansicht.

Die Fig. 5 illustriert eine im Stand der Technik bekannte Rührwerkskugelmühle, wie sie auch die Basis der heutigen Erfindung ist.

### BEVORZUGTES AUSFÜHRUNGSBEISPIEL

Die hier als Ausführungsbeispiel anzuführende Rührwerkskugelmühle 5 kann genauso aufgebaut sein wie das die Fig. 5 veranschaulicht, einzig und allein die Peripherie des Außenumfangs des Mahlbehälterrohrs 2 ist erfindungsgemäß in jedem Fall anders gestaltet, nämlich so, wie das die Figuren 1 bis 4 zeigen, wenn man ihre Lehre auf die Fig. 5 anwendet.

Die Fig. 1 bis Fig. 4 zeigen zur besseren Veranschaulichung somit ein bevorzugtes Ausführungsbeispiel des Systems 1 zur Wärmeableitung aus dem Mahlbehälterrohr 2, wobei hier sowohl das Mahlbehälterrohr 2, als auch die auf das Mahlbehälterrohr 2 aufgepresste Hülse 3 Rillen aufweisen.

Das Mahlbehälterrohr 2 weist hierbei auf seiner Außenumfangsfläche Rillen 2a auf, die spiralförmig umlaufen (siehe Fig. 3). Die Hülse 3 weist auf ihrer Innenumfangsfläche Rillen 3a auf, die spiralförmig umlaufen (siehe Fig. 4). Die Rillen 2a und 3a sind zudem so gestaltet und angeordnet, dass sie, wenn das Mahlbehälterrohr 2 und die Hülse 3 bestimmungsgemäß miteinander verpresst sind, gemeinsam Kühlmittelkanäle 4 ausbilden, die spiralförmig umlaufen (siehe Fig. 1 und Fig. 2). Die Rillen 2a und 3a weisen hierbei bevorzugt einen im Wesentlichen halbkreisförmigen Querschnitt auf. Nach dem Verpressen der Hülse 3 und des Mahlbehälterrohrs 2 ergänzen sich somit die Rillen 3a der Hülse 3 und die Rillen 2a des Mahlbehälterrohrs 2 bevorzugt so, dass sich spiralförmig umlaufende Kühlmittelkanäle 4 mit im Wesentlichen rundem Querschnitt ergeben, durch die dann das Kühlmittel fließen kann. Hierzu müssen die Rillen 3a der Hülse 3 und die Rillen 2a des Mahlbehälterrohrs 2 in ihrer Positionierung, in ihrem Durchmesser und in ihrer Spiralform aufeinander abgestimmt sein, sodass sie sich gegenseitig zu einer umlaufenden, hohlen Spirale mit rundem Querschnitt ergänzen können.

Es sei hierbei erwähnt, dass das gezeigte System 1 zwar bevorzugt bei Rührwerkskugelmühlen 5 eingesetzt wird, aber auch Anwendung bei anderen Arten von Mühlen und Maschinen finden kann, die Wärmeausleitung aus einem Innenbehälter benötigen.

Der Innenbehälter bzw. das Mahlbehälterrohr 2 weisen bevorzugt eine zylindrische Form auf, es sind jedoch auch andere Formen denkbar.

Die Rillen 2a und 3a weisen bevorzugt einen halbkreisförmigen Querschnitt auf, es sind aber auch hier andere Formen denkbar.

### SONSTIGES

Generell gilt: Die spiralförmigen Nuten für die Führung des Kühlmittels erzwingen eine sehr gleichmäßige Kühlung ohne Totwasserzonen.

Generell gilt: Wichtig ist, dass jeder oder im Wesentlichen jeder der Stege, der zwischen zwei unmittelbar benachbarte Rillen liegt, einen Pressverbund mit seinem ihm in radialer Richtung zugeordneten Gegenstück eingeht. So kann trotz der Ausbildung der Kühlmittelführenden Rillen gleichwohl eine erhebliche Stützwirkung zwischen der Hülse und der Außenumfangsfläche des Mahlbehälterrohrs erreicht werden, was das Mahlbehälterrohr stabilisiert, bevorzugt gerade auch wegen der Spiralform der Rillen - die durch die Rillen getrennten, viel festeren Stege stabilisieren nach Art einer Schraubenfeder. Generell gilt, dass eine Dehnungs- und/oder Widerstandsmessung an der Hülse vorsehen werden kann, um ein Reißen oder Brechen des Mahlbehälterrohrs detektieren zu können bevor auch die Hülse durch die ihr im Zuge eines Reißens oder Brechens auferlegte Überlastung versagt.

### BEZUGSZEICHENLISTE

- 1: System
- 2: Mahlbehälterrohr
- 2a: Rille des Mahlbehälterrohrs
- 3: Hülse
- 3a: Rille der Hülse
- 4: Kühlmittelkanal
- 5: Rührwerkskugelmühle

## Patentansprüche

1. Rührwerkskugelmühle (5) mit einem zumindest überwiegend als Mahlbehälterrohr (2) ausgeführten Mahlbehälter, in dem eine Rührwelle und die von ihr umgewälzten Mahlkörper umlaufen, und mit einem System (1) zur Ableitung von Wärme aus dem Mahlbehälterrohr (2), das durch oder unter Beteiligung einer das Mahlbehälterrohr außenumfangsseitig umgreifenden Hülse (3) gebildet wird, die der Kühlmittelführung dient, **dadurch gekennzeichnet, dass** die Hülse (3) mit dem Mahlbehälterrohr (2) verpresst ist und Rillen oder Kanäle aufweist, die an der Kühlmittelführung beteiligt sind.

2. Rührwerkskugelmühle (5,) bevorzugt nach Anspruch 1, mit einem zumindest überwiegend als Mahlbehälterrohr (2) ausgeführten Mahlbehälter, in dem eine Rührwelle und die von ihr umgewälzten Mahlkörper umlaufen, und mit einem System (1) zur Ableitung von Wärme aus dem Mahlbehälterrohr (2), das durch das Mahlbehälterrohr (2) und eine das Mahlbehälterrohr (2) außenumfangsseitig umgreifende Hülse (3) gebildet wird, die ein Kühlmittel zwischen sich führen, **dadurch gekennzeichnet, dass** die Hülse (3) mit dem Mahlbehälterrohr (2) verpresst ist und das Mahlbehälterrohr (2) und/ oder die Hülse (3) Rillen (2a, 3a) aufweist/ aufweisen, wobei die Rillen (3a) der Hülse alleine oder auch zusammenwirkend mit den Rillen (2a) des Mahlbehälterrohrs Kühlmittelkanäle (4) ausbilden durch die ein Kühlmittel zwischen der Hülse (3) und dem Mahlbehälterrohr (2) hindurchgeleitet werden kann.

3. Rührwerkskugelmühle (5) nach Anspruch 1, **dadurch gekennzeichnet, dass** die Rillen (2a, 3a) einen konkaven und bevorzugt halbkreisförmigen lichten Querschnitt aufweisen.

4. Rührwerkskugelmühle (5) nach einem der vorhergehenden Ansprüche, **dadurch gekennzeichnet, dass** die Rillen (2a, 3a) spiralförmig an der Umfangsfläche umlaufen.

5. Rührwerkskugelmühle (5) nach einem der vorhergehenden Ansprüche, **dadurch gekennzeichnet, dass** das Mahlbehälterrohr (2) auf seiner Außenumfangsfläche Rillen (2a) aufweist, die mit Rillen (3a) auf der Innenumfangsfläche der Hülse (3a) derart zusammenwirken, dass sich spiralförmig umlaufende Kühlmittelkanäle (4) ausbilden, die einen bevorzugt runden Querschnitt aufweisen.

6. Rührwerkskugelmühle (5) nach einem der vorhergehenden Ansprüche, **dadurch gekennzeichnet, dass** das Mahlbehälterrohr (2) aus mehreren, sich umschließenden Rohren besteht.

7. Rührwerkskugelmühle (5) nach einem der vorhergehenden Ansprüche, **dadurch gekennzeichnet, dass** die Hülse (3) Rillen (3a) auf ihrer Innenumfangsfläche aufweist, wobei das Mahlbehälterrohr (2) keine Rillen aufweist.

8. Rührwerkskugelmühle (5) nach einem der vorhergehenden Ansprüche, **dadurch gekennzeichnet, dass** die Hülse (3) Rillen (3a) auf ihrer Außenumgangsfläche aufweist, wobei das Mahlbehälterrohr (2) keine Rillen aufweist.

9. Rührwerkskugelmühle (5) nach einem der vorhergehenden Ansprüche, **dadurch gekennzeichnet, dass** die Hülse (3) zumindest größtenteils aus Aluminium oder einer Aluminiumlegierung besteht.

10. Rührwerkskugelmühle (5) nach einem der vorhergehenden Ansprüche, **dadurch gekennzeichnet, dass** das Mahlbehälterrohr (2) zumindest größtenteils aus Keramik, bevorzugt einer Siliziumkarbid-Keramik, besteht.

11. Rührwerkskugelmühle (5) nach einem der vorhergehenden Ansprüche, **dadurch gekennzeichnet, dass** die Hülse (3) auf das Mahlbehälterrohr (2) aufgeschrumpft worden ist.

12. Rührwerkskugelmühle (5) nach einem der vorhergehenden Ansprüche, **dadurch gekennzeichnet, dass** das Mahlbehälterrohr (2) einen um so viel größeren Außendurchmesser, verglichen mit dem Innendurchmesser der Hülse (3), aufweist, dass die Pressverbindung zwischen der Hülse (3) und dem Mahlbehälterrohr (2) auch bei 20-prozentigem Überschreiten der maximal zulässigen Mahlbehältertemperatur noch nicht aufgehoben ist.

13. System (1) für eine Rührwerkskugelmühle (5), **dadurch gekennzeichnet, dass** das System (1) aus einem Mahlbehälterrohr (2) und einer Hülse (3) besteht und nach mindestens einem der auf dieses System (1) gerichteten Ansprüche gestaltet ist.
